# EUROPÄISCHE PATENTSCHRIFT

(11) **EP 1 109 256 B1**
(45) Veröffentlichungstag und Bekanntmachung des Hinweises auf die Patenterteilung: **04.06.2008**
(21) Anmeldenummer: 00125747.6
(22) Anmeldetag: 24.11.2000
(51) Int. Cl.: H01R 4/48, H01R 4/64

(54) **Anschlusselement zum Anschliessen von Kabelschirmen**
Electrical connecting element for the connexion of cable shieldings
Elément de connexion électrique pour le raccordement des blindages de câble

(30) Priorität: 16.12.1999 DE 29921948 U; 18.04.2000 DE 20007082 U; 29.08.2000 DE 20014918 U
(43) Veröffentlichungstag der Anmeldung: 20.06.2001
(73) Patentinhaber: Weidmüller Interface GmbH & Co., 32760 Detmold (DE)
(72) Erfinder: Hanning, Walter, 32758 Detmold (DE); Schnatwinkel, Michael, 32051 Herford (DE); Wilmes, Manfred, 32760 Detmold (DE)
(74) Vertreter: Specht, Peter

(56) Entgegenhaltungen:
- EP-A- 0 871 243
- EP-A- 0 901 186
- DE-C- 19 537 585

## Beschreibung

Die Erfindung betrifft ein Anschlußelement zum Anschließen von Kabelschirmen von Schirmkabeln an Leiteranschlüsse wenigstens eines Moduls nach dem Oberbegriff des Anspruchs 1.

Ein gattungsgemäßes Anschlusselement ist aus der EP-A-0 871 243 bekannt.

Ein weiteres Kabelschirm-Anschlußelement ist aus der DE 195 37 585 C1 bekannt. Das in dieser Schrift gezeigte Anschlußelement weist einen Stecker auf, welcher zum Einstecken in den Leiteranschluß einer PE-Klemme ausgelegt ist. An dem Stromleitstück ist ferner ein Klemmbügel gehalten und geführt und gegenüber einem abgewinkelten Steg des Stromleitstücks mittels einer Feder abgefedert. Der Klemmbügel hat eine unterhalb des abgewinkelten Stegs liegende Aufnahme für das Schirmkabel, das in der Aufnahme und unter dem Steg von der Feder festgeklemmt wird. Das Potential des angeschlossenen Kabelschirmes kann damit unmittelbar an den PE-Anschluß eines Reihenklemmenmoduls geführt werden.

Das gattungsgemäße Kabelschirm-Anschlußelement hat sich zwar an sich bewährt. Beispielsweise für Module oder Reihenklemmen mit eng direkt nebeneinander liegenden Anschlüssen ist es jedoch wünschenswert, das gattungsgemäße Anschlußelement derart weiterzuentwickeln, daß ein unkomplizierteres Anschließen und Lösen von zwei oder mehr Schirmkabeln auf engem Raum möglich ist. Der Lösung dieser Aufgabe widmet sich die Erfindung.

Die Erfindung löst diese Aufgabe durch den Gegenstand des Anspruches 1.

Da nicht für jedes Schirmkabel ein separates Anschlußelement notwendig ist, können mehrere Schirmkabel auf engem Raum an das Anschlußelement angeschlossen werden, ohne daß dabei die Nachteile einer relativ viel Raum benötigenden, separaten Sammelschiene in Kauf genommen werden müßten. Es können vielmehr direkt mit einem vorzugsweise steckerartigen Anschlußelement mehrere Anschlüsse kontaktiert werden. Die Erfindung eignet sich damit insbesondere für Module, die als reihenklemmenartige, scheibenförmige Elemente zum Aufrasten auf eine Tragschiene ausgebildet sind und für sich oder in Aneinanderreihung wenigstens zwei direkt nebeneinander liegende Leiteranschlüsse aufweisen. Darüber hinaus eignet sich die Erfindung aber auch für Modulblöcke oder Aneinanderreihungen von modulartigen Elementen wie Modulscheiben oder Reihenklemmen.

Der Rahmen mit den verschieblichen Klemmbügeln ermöglicht auf konstruktiv einfache Weise ein stabile Ausführung der Klemmeinrichtung auf engem Raum, insbesondere, da der Rahmen einen U-förmigen Querschnitt aufweist und die Klemmbügel in Schlitzen in den beiden zueinander parallelen Längsseiten des U-förmigen Rahmens geführt sind. Bei mehr als zwei Leitern ist es auch denkbar, die Klemmbügel in der Grundseite einer rahmenartigen Platte anzuordnen.

Nach einer weiteren Variante der Erfindung sind die Rahmen im Bereich der Schlitze mit Abprägungen oder Einformungen versehen, welche Vorsprünge an den Klemmbügeln aufnehmen und führen. Die Vorsprünge und die sie berührenden Längsseiten der Rahmen als auch der Schlitze weisen vorzugsweise entsprechende Führungsgleitflächen auf. Die Klemmbügel stehen hiermit gar nicht oder aber nur besonders gering über die Außenkanten des Rahmens vor, was die Breite und damit den Raumbedarf der Anordnung verringert.

Nach einer Variante der Erfindung wird das Einführen der Leiter dadurch erleichtert, daß die Klemmbügel in einer geöffneten Stellung zum Einführen des Schirmkabels am Rahmen verrastbar sind. Hierzu eignet sich z.B. ein Vorsprung hinter Schlitzverbreiterungen zum Einsetzen der Klemmbügel.

Die Erfindung eignet sich neben den scheibenartigen Modulen auch für andere Arten von Modulen wie Modulblöcke oder für aneinandergereihte Module oder reihenklemmenartige Module (bzw. Reihenklemmen) und kann auch für mehr als zwei direkt nebeneinander liegende Leiteranschlüsse ausgelegt sein. Denkbar ist z.B. eine Art kammartige Ausbildung, z.B. um an ganz bestimmte, vorgegebene (z.B. den ersten, den dritten usw.) Leiteranschlüsse eines Modulblockes sammelschienenfunktionsähnlich einen Kabelschirm anzuschließen. Auch für die Modulblöcke mit vielen nebeneinander liegenden Leiteranschlüssen eignen sich aber die im Rahmen der Figurenbeschreibung erläuterten, ganz besonders vorteilhaften Anschlußelemente mit einem Doppelsteckeranschluß und zwei Klemmbügeln.

Nachfolgend wird ein Ausführungsbeispiel der Erfindung unter Bezug auf die Zeichnung näher beschrieben. Es zeigt:
- Fig. 1: ein erstes Ausführungsbeispiel eines erfindungsgemäßen Anschlußelementes;
- Fig. 2: ein für das Anschlußelement aus Fig. 1 geeignetes elektrisches Modul,
- Fig. 3: ein zweites Ausführungsbeispiel eines erfindungsgemäßen Anschlußelementes.

Fig. 1 zeigt ein Anschlußelement 2 zum Anschließen von Kabelschirmen 4 von Schirmkabeln 6 an Leiteranschlüsse 8a, b (siehe Fig. 2) eines scheibenartigen elektrischen Moduls 10 zum Aufrasten auf eine (hier nicht dargestellte) Tragschiene.
Von diesen Leiteranschlüssen 8 erfolgt z. B. die Erdung der Kabelschirme 4 über Stromschienen und ggf. weitere (hier ebenfalls nicht abgebildete) Komponenten des Moduls 10.

Das Anschlußelement 2 weist zwei direkt nebeneinander liegende, abgeflachte und stiftartige - vorzugsweise mit Sollabknickstellen 13 versehene - Steckeranschlüsse 12a, b auf, welche an die Grundseite 14c eines in der Draufsicht U-förmigen Rahmens 14 angeformt und dazu ausgelegt sind, direkt in die Leiteranschlüsse 8a, b des Moduls 10 eingeführt zu werden. Die Sollabknickstellen 13 sind insbesondere für "kammartige" (hier nicht abgebildete) Ausführungen mit einer Vielzahl von Steckeranschlüssen 12 sinnvoll, da hierdurch nicht benötigte Steckeranschlüsse 12 einfach durch Abknikken entfernbar sind.

Die Steckeranschlüsse bzw. -stifte 12 sind direkt an die Grundseite 14c des U-förmigen Rahmens 14 über eine stufenartige Biegung 15 angeformt. Die Steckerstifte 12 liegen damit leicht versetzt zur Grundseite 14c zu dieser parallel, so daß die Schraubendreheröffnungen aller Leiteranschlüsse 8 des Moduls 10 trotz aufgesetzter Anschlußvorrichtung 2 frei zugänglich bleiben.

Der Rahmen 14 ist an den beiden Längsseiten 14b, 14c mit Schlitzen 16a, b versehen, in welchen Klemmbügel 18a, 18b verschieblich geführt sind, welche hier beispielhaft mit Schraubenfedern 20a, 20b an einem senkrecht zu den Wandungen des u-förmigen Rahmens 14 an diesen innen angeformten Steg 22 abgestützt sind. Alternativ sind auch Blattfedern denkbar. Die Federn 20 liegen an der von den Steckeranschlüssen 12 abgewandten Seite des Steges 22 zwischen dem Steg 22 und einem oberen Schenkel 24 der Klemmbügel 18 derart, daß sie beim Herunterdrücken der Klemmbügel 18 zusammengedrückt und damit gespannt werden. Von den oberen Schenkeln 24 aus durchsetzt ein Steg 26 der Klemmbügel die Schlitze 16, welcher außerhalb der Schlitze 16 parallel zu den Längsseiten 14a, b des Rahmens 14 nach unten gebogen ist. Seitliche Vorsprünge 28 des Stegs 26 sichern die Klemmbügel 18 in den Schlitzen 16 und führen diese an den Außenwandungen der Längsseiten 14a, b des Rahmens 14. Schlitzverbreiterungen 29 mit einer Formgebung entsprechend zu den Vorsprüngen 28 ermöglichen die einfache Montage der Klemmbügel 18 durch seitliches Einsetzen der Klemmbügel 18 in der unteren Position, durch ein sich daran anschließendes Hochschieben der Klemmbügel 18 in den Schlitzen 16 und ein sich daran anschließendes Einlegen der Federn 20.

Unterhalb des Rahmensteges 22 sind die Stege 26 der Klemmbügel nach innen abgebogen und durchsetzen erneut die Schlitze 16 des Rahmens 14 nach innen. Die Stege 26 münden hier in Aufnahmen 30 für die Schirmkabel 6 bzw. deren Kabelschirme 4.

Unterhalb des Steges 22 befinden sich die zueinander hin offenen Aufnahmen 30 und eine Aussparung 32 in der Rück- bzw. Grundseite 14c des Rahmens, welche derart bemessen ist, daß es problemlos möglich ist, die Schirmkabel 6 in der Aussparung 32 zu bewegen und seitlich sowie in der Höhe zu verschieben. Dies erleichtert das Einführen der Schirmkabel und der Kabelschirm(geflechte) 4 in die Aufnahmen 30.

Der Rahmen 14 ist ferner platzsparend vorteilhaft derart ausgebildet, daß die Mittellachsen der Schirmkabel 6 jeweils direkt über den zugehörigen Leiteranschlüssen 12 liegen.

Ein an die Unterseite des Rahmens 14 nach vorn oder hinten angeformter Stützlappen 36 und ein vorderer Stützsteg 38 stabilisieren das Anschlußelement 2auf dem Modul 10.

Eine Einkerbung 40 (beispielhaft am rechten Klemmbügel 18a) erleichtert das Ansetzen des Schraubendrehers zur Krafteinleitung in die Schraubenfeder 20.

Eine Aussparung 42 (beispielhaft am linken Klemmbügel 18b) ermöglicht das Anbringen einer (nicht dargestellten) Kennzeichnung und/oder Beschriftung. Die Kennzeichnung könnte auch an jeder beliebigen sonstigen Stelle des Anschlußelementes ausgebildet werden, welche gut einsehbar ist (so z.B. an der Rückseite des Rahmens 14).

Nach Art der Fig. 1 ist der Rahmen 14 im wesentlich senkrecht zur Moduloberseite im Bereich der Leiteranschlüsse 12 des Moduls 10 ausgerichtet. Diese Anordnung ist besonders übersichtlich, platzsparend und stabil. Alternativ ist es aber auch denkbar, den Rahmen 14 im wesentlichen parallel zur Moduloberseite auszurichten. In diesem Fall sind die Steckeranschlüsse 12 senkrecht zu den Wandungen 14 des Rahmens 14 angeformt, also parallel zum Steg 22, wobei das Schirmkabel nicht von vorn sondern von unten zugeführt wird.

Die Funktion dieses Anschlußelementes 2 ist wie folgt:

Zum Anschließen der Schirmkabel 6 wird das Anschlußelement 2 mit seinen Stekkeranschlüssen 12 direkt in die Leiteranschlüsse 8a, b des elektrischen Moduls 10 gesteckt. Die Stiftebenen liegen dabei beispielsweise parallel zu den sie kontaktierenden Stromschienen und Angriffsflächen der Anschlußelemente (hier nicht erkennbar). Der Stützlappen 36 und der Stützsteg 38 stabilisieren das Anschlußelement auf der Moduloberseite.

Durch Herunterdrücken der Klemmbügel 18 mit einem Schraubendreher entsteht ein Aussparung zwischen der Unterseite des Steges 22 und einer der Aufnahmen 30 a,b, in welche nunmehr das erste Schirmkabel 6 einsetzbar ist, welches nach dem Lösen des Schraubendrehers zwischen der jeweiligen Aufnahme 30 und dem Steg 22 festgeklemmt wird. Der Anschluß des zweiten Schirmkabels 6 erfolgt problemlos in analoger Weise, wobei es das Einführen des Schirmkabels 6 nochmals entscheidend erleichtert, daß die Aufnahmen 30 zueinander hin offen ausgebildet sind und die Aussparung 32 genügend Platz zum Bewegen der i.allg. mit einem sperrigen Schinngeflecht versehenen Schirmkabel 6 bietet.

Zusammengefaßt bietet die Ausführung nach Fig. 1 ein konstruktiv einfaches, kostengünstiges Anschlußelement 2, welches auf engem Raum das Anschließen mehrerer Schirmkabel 6 bei einfachster Handhabung erlaubt.

Das Ausführungsbeispiel der Fig. 3 unterscheidet sich von dem Ausführungsbeispiel der Figur 1 im wesentlichen dadurch, daß die Steckeranschlüsse/-Stifte 12a, 12b um 90° umgebogen wurden, so daß es möglich ist, das Schirmkabel 6 mit dem Kabelschirm 4 senkrecht von unten an das Anschlußelement 2 heranzuführen. Die eigentliche Mechanik des Anschlußelementes 2 kann im wesentlichen analog zur Mechanik des Anschlußelementes der Fig. 1 ausgeführt werden. Der Rahmen 14 ist somit im wesentlichen parallel zur Moduloberseite im Bereich der Leiteranschlüsse 8 des Moduls 10 ausgerichtet.

### Bezugszeichen

- Anschlußelement: 2
- Kabelschirm: 4
- Schirmkabel: 6
- Leiteranschlüsse: 8a, b
- Modul: 10
- Steckeranschlüsse/-stifte: 12a, b
- Sollabknickstellen: 13
- Rahmen: 14
- Längsseiten: 14a, b
- Grundseite: 14c
- Biegung: 15
- Schlitze: 16a,b
- Klemmbügel: 18a, 18b
- Schraubenfedern: 20a, 20b
- Steg: 22
- Schenkel: 24
- Klemmbügelsteg: 26
- Vorsprünge: 28
- Schlitzverbreiterungen: 29
- Aufnahmen: 30
- Aussparungen: 32
- Stützlappen: 36
- Stützsteg: 38
- Einkerbung: 40
- Aussparung: 42

## Patentansprüche

1. Anschlusselement (2) zum Anschließen von Kabelschirmen (4) von Schirmkabeln (6) an Leiteranschlüsse wenigstens eines Moduls (10), mit
- einem Steckeranschluß (12) zum Einführen in den Leiteranschluß des Moduls (10), wobei der Steckeranschluss (12) als in zwei oder mehr direkt oder beabstandet nebeneinander liegende Leiteranschlüsse (8a, b) des wenigstens einen Moduls (10) einsteckbarer Mehrfachsteckeranschluss (12a,12b) ausgebildet ist,
und
- einer leitend mit dem Steckeranschluß (12) verbundenen, federbetätigten Klemmeinrichtung zum Festlegen der Schirmkabel am Anschlußelement, wobei die Klemmeinrichtung (1) zum Festlegen einer Mehrzahl von Schirmkabeln (6) am Anschlußelement (2) ausgelegt ist.
**dadurch gekennzeichnet, daß**
an dem Steckeranschluss (12) als Klemmeinrichtung ein in seiner Draufsicht U-förmiger Rahmen (14) angeformt ist, wobei an dem Rahmen die federnd abgestützten Klemmbügel (18) verschieblich geführt sind und die Klemmbügel (18) in Schlitzen (16a, 16b) in den beiden zueinander parallelen Längsseiten (14a, 14b) des U-förmigen Rahmens (14) geführt sind.

2. Anschlußelement nach Anspruch 1, **dadurch gekennzeichnet, daß** das Modul (10) als reihenklemmenartiges, scheibenförmiges Element zum Aufrasten auf eine Tragschiene ausgebildet ist und wenigstens zwei Anschlußebenen mit je wenigstens zwei direkt nebeneinander liegenden Leiteranschlüssen (8a, 8b) aufweist.

3. Anschlußelement nach einem der vorstehenden Ansprüche, **dadurch gekennzeichnet, daß** die Rahmen im Bereich der Schlitze (16) mit Abprägungen oder Einformungen versehen sind, welche Vorsprünge (28) an den Klemmbügel (18) aufnehmen und führen.

4. Anschlußelement nach einem der vorstehenden Ansprüche, **dadurch gekennzeichnet, daß** die Klemmbügel (18) mit offenen Aufnahmen (30) für die Kabelschirme (4) versehen sind und daß an den Rahmen (14) wenigstens ein Steg (22) derart angeformt ist, daß die Kabelschirme (4) der Schirmkabel (6) jeweils zwischen dem Steg (22) und den Aufnahmen (30) festklemmbar sind.

5. Anschlußelement nach einem der vorstehenden Ansprüche, **dadurch gekennzeichnet, daß** die Klemmbügel (18) paarweise derart ausgerichtet sind, daß die jeweils offenen Seiten der Aufnahmen (30) zueinander weisen.

6. Anschlußelement nach einem der vorstehenden Ansprüche, **dadurch gekennzeichnet, daß** unterhalb des Steges (22) des Rahmens (14) eine Aussparung (32), vorzugsweise in der Grundseite (14c) des Rahmens (14), ausgebildet ist.

7. Anschlusselement nach einem der vorstehenden Ansprüche, **dadurch gekennzeichnet, daß** die Klemmbügel (18) in Schlitzen (16) in der Grundseite (14c) des Rahmens (14) verschieblich geführt sind.

8. Anschlußelement nach einem der vorstehenden Ansprüche, **dadurch gekennzeichnet, daß** die Klemmbügel (18) in einer geöffneten Stellung zum Einführen des Schirmkabels (6) am Rahmen (14) verrastbar sind.

9. Anschlußelement nach einem der vorstehenden Ansprüche, **dadurch gekennzeichnet, daß** die Klemmbügel (18) an Schlitzverbreiterungen (29) der Schlitze (16) mit den Vorsprüngen (28) verrastbar sind.

10. Anschlußelement nach einem der vorstehenden Ansprüche, **dadurch gekennzeichnet, daß** die Klemmbügel (18) mit den Vorsprüngen (28) durch die Schlitzverbreiterungen (29) der Schlitze (16) montierbar sind..

11. Anschlußelement nach einem der vorstehenden Ansprüche, **dadurch gekennzeichnet, daß** die Klemmbügel (18) mit einer Einkerbung (40) zum Ansetzen eines Schraubendrehers versehen sind.

12. Anschlußelement nach einem der vorstehenden Ansprüche, **dadurch gekennzeichnet, daß** der Rahmen (14) derart ausgebildet ist, daß die Mittellachsen der Schirmkabel (6) jeweils direkt über den zugehörigen Leiteranschlüssen (8) liegen.

13. Anschlußelement nach einem der vorstehenden Ansprüche, **dadurch gekennzeichnet, daß** die Steckeranschlüsse (12) direkt an die Grundseite des U-förmigen Rahmens (14) angeformt sind.

14. Anschlußelement nach einem der vorstehenden Ansprüche, **dadurch gekennzeichnet, daß** die Steckeranschlüsse (12) als abgeflachte Einsteckstifte ausgebildet sind.

15. Anschlußelement nach einem der vorstehenden Ansprüche, **dadurch gekennzeichnet, daß** die Leiteranschlüsse (12) federbetätigt ausgelegt sind, wobei die Einsteckstifte parallel zur Einschubebene der Leiteranschlüsse (12) ausgerichtet sind.

16. Anschlußelement nach einem der vorstehenden Ansprüche, **dadurch gekennzeichnet, daß** der Rahmen (14) im wesentlich senkrecht zur Moduloberseite im Bereich der Leiteranschlüsse (8) des Moduls (10) ausgerichtet ist.

17. Anschlußelement nach einem der vorstehenden Ansprüche, **dadurch gekennzeichnet, daß** der Rahmen (14) im wesentlich parallel zur Moduloberseite im Bereich der Leiteranschlüsse (8) des Moduls (10) ausgerichtet ist.

18. Anschlußelement nach einem der vorstehenden Ansprüche, **dadurch gekennzeichnet, daß** die Steckeranschlüsse (12) senkrecht zu den Wandungen des Rahmens (14) ausgerichtet sind, wobei das Schirmkabel (6) von unten zuführbar ist.

19. Anschlußelement nach einem der vorstehenden Ansprüche, **dadurch gekennzeichnet, daß** an den Rahmen (18) Stützlappen und/oder -stege (36, 38) zum Abstützen des Anschlußelementes (2) auf der Moduloberfläche angeformt sind.

20. Anschlußelement nach einem der vorstehenden Ansprüche, **dadurch gekennzeichnet, daß** eine Aussparung (42) zum Anbringen einer Kennzeichnung vorgesehen ist.

21. Anschlußelement nach einem der vorstehenden Ansprüche, **dadurch gekennzeichnet, daß** die Steckeranschlüsse (12) als Lötstifte ausgebildet sind.

22. Anschlußelement nach einem der vorstehenden Ansprüche, **dadurch gekennzeichnet, daß** die Steckerstifte (12) leicht versetzt zur Grundseite (14c) des Rahmens (14) ausgerichtet sind, derart, daß die Schraubendreheröffnungen aller Leiteranschlüsse (8) des Moduls (10) bei aufgesetzter Anschlußvorrichtung (2) frei zugänglich sind.

23. Anschlußelement nach einem der vorstehenden Ansprüche, **dadurch gekennzeichnet, daß** der Rahmen (14) plattenartig ausgebildet ist und sich über mehr als zwei Anschlüsse erstreckt, wobei die Steckeranschlüsse (12) mit Sollabknickstellen (15) versehen sind.

## Claims

1. Connection element (2) for connecting cable screens (4) of screened cables (6) to conductor connections of at least one module (10), comprising
- a plug connection (12) for insertion into the conductor connection of the module (10), wherein the plug connection (12) is in the form of a multiple plug connection (12a, 12b) which can be inserted into two or more conductor connections (8a, b) of the at least one module (10) which are situated directly or at a distance next to one another,
and
- a spring-operated clamping device, which is conductively connected to the plug connection (12), for fixing the screened cables to the connection element, with the clamping device (1) being designed to fix a plurality of screened cables (6) to the connection element (2),
**characterized in that**
a frame (14), which is U-shaped in plan view, is integrally formed on the plug connection (12) as a clamping device, with the spring-supported clamping brackets (18) being moveably guided on the frame and the clamping brackets (18) being guided in slots (16a, 16b) in the two long sides (14a, 14b), which are parallel to one another, of the U-shaped frame (14).

2. Connection element according to Claim 1, **characterized in that** the module (10) is in the form of a terminal-like, disc-like element for latching onto a mounting rail and has at least two connection planes with, in each case, at least two conductor connections (8a, 8b) which are situated directly next to one another.

3. Connection element according to either of the preceding claims, **characterized in that** the frames are provided, in the region of the slots (16), with impressions or recesses which accommodate and guide protrusions (28) on the clamping brackets (18).

4. Connection element according to one of the preceding claims, **characterized in that** the clamping brackets (18) are provided with open receptacles (30) for the cable screens (4), and **in that** at least one web (22) is integrally formed on the frame (14) in such a way that the cable screens (4) of the screened cables (6) can each be firmly clamped between the web (22) and the receptacles (30).

5. Connection element according to one of the preceding claims, **characterized in that** the clamping brackets (18) are oriented in pairs in such a way that the respectively open sides of the receptacles (30) face one another.

6. Connection element according to one of the preceding claims, **characterized in that** a cutout (32) is formed beneath the web (22) of the frame (14), preferably in the base side (14c) of the frame (14).

7. Connection element according to one of the preceding claims, **characterized in that** the clamping brackets (18) are moveably guided in slots (16) in the base side (14c) of the frame (14).

8. Connection element according to one of the preceding claims, **characterized in that** the clamping brackets (18) can be latched to the frame (14) in an opened position for insertion of the screened cable (6).

9. Connection element according to one of the preceding claims, **characterized in that** the clamping brackets (18) can be latched at widened portions (29) of the slots (16) by the protrusions (28).

10. Connection element according to one of the preceding claims, **characterized in that** the clamping brackets (18) with the protrusions (28) can be mounted through the widened portions (29) of the slots (16).

11. Connection element according to one of the preceding claims, **characterized in that** the clamping brackets (18) are provided with a notched portion (40) for applying a screwdriver.

12. Connection element according to one of the preceding claims, **characterized in that** the frame (14) is formed in such a way that the centre axes of the screened cables (6) are situated in each case directly above the associated conductor connections (8).

13. Connection element according to one of the preceding claims, **characterized in that** the plug connections (12) are integrally formed directly on the base side of the U-shaped frame (14).

14. Connection element according to one of the preceding claims, **characterized in that** the plug connections (12) are in the form of flattened insertion pins.

15. Connection element according to one of the preceding claims, **characterized in that** the conductor connections (12) are of spring-operated design, with the insertion pins being oriented parallel to the insertion plane of the conductor connections (12).

16. Connection element according to one of the preceding claims, **characterized in that** the frame (14) is oriented substantially perpendicular to the module upper side in the region of the conductor connections (8) of the module (10).

17. Connection element according to one of the preceding claims, **characterized in that** the frame (14) is oriented substantially parallel to the module upper side in the region of the conductor connections (8) of the module (10).

18. Connection element according to one of the preceding claims, **characterized in that** the plug connections (12) are oriented perpendicular to the walls of the frame (14), it being possible to supply the screened cable (6) from below.

19. Connection element according to one of the preceding claims, **characterized in that** support tabs and/or webs (36, 38) for supporting the connection element (2) on the module surface are integrally formed on the frame (14).

20. Connection element according to one of the preceding claims, **characterized in that** a cutout (42) for attaching a label is provided.

21. Connection element according to one of the preceding claims, **characterized in that** the plug connections (12) are in the form of terminal pins.

22. Connection element according to one of the preceding claims, **characterized in that** the plug pins (12) are oriented so as to be slightly offset in relation to the base side (14c) of the frame (14) in such a way that the screwdriver openings in all the conductor connections (8) of the module (10) are freely accessible when the connection apparatus (2) is in place.

23. Connection element according to one of the preceding claims, **characterized in that** the frame (14) is in the form of a plate and extends over more than two connections, with the plug connections (12) being provided with predetermined bending points (15).

## Revendications

1. Elément de connexion électrique (2) destiné au raccordement de blindages de câble (4) de câbles blindés (6) à des raccordements de conducteur d'au moins un module (10), comprenant
- un raccordement à broche (12) destiné à l'introduction dans le raccordement de conducteur du module (10), dans lequel le raccordement à broche (12) est conçu sous forme de raccordement multibroche (12a, 12b) enfichable dans deux ou plusieurs raccordements de conducteur (8a, b) directement adjacents ou espacés dudit au moins un module (10), et
- un dispositif de serrage commandé par ressort, en liaison conductrice avec le raccordement à broche (12), destiné à fixer le câble blindé au niveau de l'élément de connexion électrique, dans lequel le dispositif de serrage (1) est conçu en vue de la fixation d'une pluralité de câbles blindés (6) au niveau de l'élément de connexion électrique (2),
**caractérisé en ce qu'**un cadre (14) en forme de U dans sa vue en élévation est formé au niveau du raccordement à broche (12) sous forme de dispositif de serrage, dans lequel les étriers de serrage (18) en appui sur ressort sont guidés de façon coulissante au niveau du cadre et lesdits étriers de serrage (18) sont guidés dans des fentes (16a, 16b) dans les deux côtés longitudinaux (14a, 14b) parallèles l'un à l'autre du cadre (14) en forme de U.

2. Elément de connexion électrique selon la revendication 1, **caractérisé en ce que** le module (10) est conçu sous forme d'élément en forme de disque de type barrette à bornes en vue de l'enclenchement sur un rail de support et présente au moins deux plans de raccordement avec à chaque fois au moins deux raccordements de conducteur (8a, 8b) directement adjacents.

3. Elément de connexion électrique selon l'une quelconque des revendications précédentes, **caractérisé en ce que** les cadres (14) sont pourvus, dans la zone des fentes (16), d'estampages ou de formations creusées qui reçoivent ou guident des saillies (28) au niveau des étriers de serrage (18).

4. Elément de connexion électrique selon l'une quelconque des revendications précédentes, **caractérisé en ce que** les étriers de serrage (18) sont pourvus de logements ouverts (30) pour les blindages de câble (4) et **en ce qu'**au moins une traverse (22) est formée sur le cadre (14) de telle façon que les blindages de câble (4) des câbles blindés (6) peuvent respectivement être bloqués entre la traverse (22) et les logements (30).

5. Elément de connexion électrique selon l'une quelconque des revendications précédentes, **caractérisé en ce que** les étriers de serrage (18) sont orientés par paires de telle façon que les côtés respectivement ouverts des logements (30) sont tournés l'un vers l'autre.

6. Elément de connexion électrique selon l'une quelconque des revendications précédentes, **caractérisé en ce qu'**un évidement (32), de préférence dans la base (14c) du cadre (14), est conçu en dessous de la traverse (22) du cadre (14).

7. Elément de connexion électrique selon l'une quelconque des revendications précédentes, **caractérisé en ce que** les étriers de serrage (18) sont guidés de façon coulissante dans des fentes (16) dans la base (14c) du cadre (14).

8. Elément de connexion électrique selon l'une quelconque des revendications précédentes, **caractérisé en ce que** les étriers de serrage (18) peuvent être bloqués par enclenchement dans une position ouverte en vue de l'introduction du câble blindé (6) au niveau du cadre (14).

9. Elément de connexion électrique selon l'une quelconque des revendications précédentes, **caractérisé en ce que** les étriers de serrage (18) peuvent être bloqués par enclenchement avec les saillies (28) au niveau d'élargissements (29) des fentes (16).

10. Elément de connexion électrique selon l'une quelconque des revendications précédentes, **caractérisé en ce que** les étriers de serrage (18) peuvent être assemblés avec les saillies (28) via les élargissements (29) des fentes (16).

11. Elément de connexion électrique selon l'une quelconque des revendications précédentes, **caractérisé en ce que** les étriers de serrage (18) sont pourvus d'une encoche (40) destinée à la mise en place d'un tournevis.

12. Elément de connexion électrique selon l'une quelconque des revendications précédentes, **caractérisé en ce que** le cadre (14) est conçu de telle façon que les axes médians des câbles blindés (6) sont situés respectivement directement au-dessus des raccordements de conducteur correspondants (8).

13. Elément de connexion électrique selon l'une quelconque des revendications précédentes, **caractérisé en ce que** les raccordements à broche (12) sont formés directement sur la base du cadre en forme de U (14).

14. Elément de connexion électrique selon l'une quelconque des revendications précédentes, **caractérisé en ce que** les raccordements à broche (12) sont conçus sous forme de broches enfichables aplaties.

15. Elément de connexion électrique selon l'une quelconque des revendications précédentes, **caractérisé en ce que** les raccordements de conducteur (12) sont commandés par ressort, dans lequel les broches enfichables sont orientées parallèlement au plan d'enfichage des raccordements de conducteur (12).

16. Elément de connexion électrique selon l'une quelconque des revendications précédentes, **caractérisé en ce que** le cadre (14) est orienté sensiblement perpendiculairement à la face supérieure du module dans la zone des raccordements de conducteur (8) du module (10).

17. Elément de connexion électrique selon l'une quelconque des revendications précédentes, **caractérisé en ce que** le cadre (14) est orienté sensiblement parallèlement à la face supérieure du module dans la zone des raccordements de conducteur (8) du module (10).

18. Elément de connexion électrique selon l'une quelconque des revendications précédentes, **caractérisé en ce que** les raccordements à broche (12) sont orientés perpendiculairement aux parois du cadre (14), dans lequel le câble blindé (6) peut être admis par le bas.

19. Elément de connexion électrique selon l'une quelconque des revendications précédentes, **caractérisé en ce que** des pattes et/ou des traverses d'appui (36, 38) sont formées sur le cadre (18) en vue de l'appui de l'élément de connexion électrique (2) sur la surface du module.

20. Elément de connexion électrique selon l'une quelconque des revendications précédentes, **caractérisé en ce qu'**un évidement (42) est prévu en vue de l'application d'un marquage d'identification.

21. Elément de connexion électrique selon l'une quelconque des revendications précédentes, **caractérisé en ce que** les raccordements à broche (12) sont conçus sous forme de broches à souder.

22. Elément de connexion électrique selon l'une quelconque des revendications précédentes, **caractérisé en ce que** les broches (12) sont orientées légèrement décalées par rapport à la base (14c) du cadre (14) de telle façon que les ouvertures de tournevis de tous les raccordements de conducteur (8) du module (10) sont librement accessibles en cas de dispositif de raccordement posé (2).

23. Elément de connexion électrique selon l'une quelconque des revendications précédentes, **caractérisé en ce que** le cadre (14) est de type plaque et s'étend sur plus de deux raccordements, dans lequel les raccordements à broche (12) sont pourvus de points d'inflexion théoriques (15).
